# EUROPÄISCHE PATENTANMELDUNG

(11) **EP 2 327 854 A2**
(43) Veröffentlichungstag der Anmeldung: **01.06.2011**
(21) Anmeldenummer: 10015129.9
(22) Anmeldetag: 30.11.2010
(51) Int. Cl.: E06B 1/70

(54) **Bodenschwelle sowie Verbreiterungs- und/oder Dämmsystem**

(30) Priorität: 30.11.2009 DE 102009056118; 17.08.2010 DE 202010011491 U
(71) Anmelder: Frey, Inge, 87600 Kaufbeuren-Oberbeuren (DE)
(72) Erfinder: Frey, Inge, 87600 Kaufbeuren-Oberbeuren (DE)
(74) Vertreter: Schulz, Manfred

(57) **Zusammenfassung**

Die Erfindung betrifft eine Bodenschwelle für ein Fenster oder eine Tür, wobei die Bodenschwelle einen Innenbereich von einem Außenbereich oder zwei Räume voneinander trennt und die Bodenschwelle den Zwischenraum zwischen der Unterkante des Flügels des Fensters oder der Tür und der Bodenschwelle im geschlossenen Zustand des Fensters oder der Tür im Zusammenwirken mit wenigstens einer Dichtung beziehungsweise Dichtungsanordnung abdichtet.

Die Erfindung zeichnet sich dadurch aus, dass an der Bodenschwelle, zumindest zum Außenbereich zugewandt, wenigstens eine erste Schnittstelle zum Anschluss wenigstens eines Ergänzungselementes vorgesehen ist.

## Beschreibung

Die Erfindung betrifft eine Bodenschwelle für ein Fenster oder eine Tür, wobei die Bodenschwelle einen Innenbereich eines Gebäudes von einem Außenbereich oder zwei Räume voneinander trennt und die Bodenschwelle den Zwischenraum zwischen der Unterkante des Flügels des Fensters oder der Tür und der Bodenschwelle im geschlossenen Zustand des Fensters oder der Tür im Zusammenwirken mit wenigstens einer Dichtung beziehungsweise Dichtungsanordnung abdichtet.

Derartige Bodenschwellen sind bekannt. Sie werden beispielsweise bei der Herstellung von Fenster- oder Türelementen an den Blendrahmen beziehungsweise Rahmen des Fensters oder einer Tür bereits werksseitig montiert. Im Unterschied zu herkömmlichen Fenstern, wo der Blendrahmen vierseitig geschlossen hergestellt wird und der untere Teil in Einbaurichtung in den Boden mit eingebaut wird, werden nun verstärkt Bodenschwellen eingesetzt, die als barrierefreie Bodenschwellen ausgebildet sind. Das heißt, dass diese Bodenschwellen keine wesentliche Erhöhung mehr über dem Fertigfußboden im Endzustand besitzen. Die von der Anmelderin dazu vorgeschlagene Bodenschwelle erstreckt sich dabei maximal bis zu 3 mm über den Fertigfußboden und zwar in einem leicht geschwungenen Bogen, so dass auch Rollstühle, Rollatoren oder Krankenbetten problemlos darüber fahren können, ohne behindert zu werden. Die Anmelderin hat dazu eine Reihe von entsprechenden Voranmeldungen bereits eingereicht, die den Gegenstand einer solchen Bodenschwelle im Zusammenwirken mit dem Rahmen eines Fensters beziehungsweise mit dem Türblatt einer Tür beschreiben. Auf diese Voranmeldungen wird explizit Bezug genommen. Insbesondere sind durch die Anmelderin Bodenschwellen für barrierefreie Übergänge eingereicht worden, die allen Anforderungen an solche barrierefreien Übergänge genügen und die auch eine geprüfte Dichtigkeit aufweisen gegen Winddruck und Schlagregen.

Bei modernen Gebäuden, wie beispielsweise Wohnhäusern oder Geschäftshäusern im Niedrigenergiebereich, ist es in jüngerer Zeit zu verzeichnen, dass die im Boden vorhandene Dämmung, die sich unterhalb der Bodenschwelle erstreckt, nach neuesten Berechnungen weiter verbessert werden muss, um auch hier den Wärmedurchgang noch weiter zu minimieren. Dabei ist der Wärmedurchgang beispielsweise von außen nach innen gemeint. Hierzu gibt es keine technische Lösung, die insbesondere die sichere Unterbringung einer solchen Dämmung im Außenbereich innerhalb des Fußbodens beziehungsweise Erdbodens gewährleistet. Dabei ist beispielsweise die mögliche Zerdrückung oder Deformierung des Dämmmaterials durch zu hohe Lasten gemeint.

Oftmals ist es heutzutage auch der Fall, dass an den nach außen weisenden Seiten der Bodenschwelle, beispielsweise an Balkonen oder Terassen, eine Spritzwasser- oder Regenwasserablaufrinne vorgesehen ist, die mit entsprechenden Rosten abgedeckt werden muss. Auch.hier ist es notwendig, neben den dämmenden Eigenschaften der Bodenschwelle zum Außenbereich hin, auch zu berücksichtigen, dass ein dichter Anschluss an eine solche Rinne gewährleistet sein muss. Aus diesem Grund wird häufig eine Lösung gefordert, die ein dichtes, aber einfaches Anschließen an die Bodenschwelle ermöglicht, so dass keine aufwändigen Abdichtungsarbeiten vor Ort auf der Baustelle durchgeführt werden müssen.

Ausgehend von dem zuvor beschriebenen Stand der Technik ist es Aufgabe der Erfindung, eine Bodenschwelle zu entwickeln, die es ermöglicht, an der nach außen gewandten Seite der Bodenschwelle wenigstens ein Ergänzungselement, zum Beispiel eine sichere Abdeckung einer weiteren, zusätzlichen Dämmmaterialschicht oder eine Rastaufnahme vor der Bodenschwelle auszuschließen.

Die Aufgabe der Erfindung wird durch eine Bodenschwelle für ein Fenster oder eine Tür gelöst, wobei die Bodenschwelle einen Innenbereich eines Gebäudes von einem Außenbereich oder zwei Räume voneinander trennt und die Bodenschwelle den Zwischenraum zwischen der Unterkante des Flügels des Fensters oder der Tür und der Bodenschwelle im geschlossenen Zustand des Fensters oder der Tür im Zusammenwirken mit wenigstens einer Dichtung beziehungsweise Dichtungsanordnung abdichtet, die sich dadurch auszeichnet, dass an der Bodenschwelle zumindest zum Außenbereich zugewandt eine Schnittstelle zum Anschluss eines Ergänzungselementes vorgesehen ist. Durch ein solches Ergänzungselement ist es jetzt möglich, beispielsweise eine Verlängerung zur Vergrößerung der Gesamtbreite der Bodenschwelle anzuschließen, um eine zusätzliche Dämmmaterialschicht vor der Bodenschwelle, also zum Außenbereich hin zugewandt, anzuordnen und zwar derart anzuordnen, dass diese durch den Druck des darüber liegenden Fußbodens beziehungsweise durch entsprechende Belastungen nicht zerdrückt wird. Die Verlängerung ist dabei so zu verstehen, dass diese die Gesamttiefe der Bodenschwelle in Richtung des Gebäudes beziehungsweise vom Gebäude weg vergrößert. Dabei kann eine solche Verlängerung mit entsprechenden Abstützmitteln versehen sein, die ein Zerdrücken der Dämmschicht zum Unterbau hin verhindern. Durch die erfindungsgemäße Lösung ist es jetzt selbstverständlich möglich, als Ergänzungselement beispielsweise eine Rostaufnahme vorzusehen, die als Einlage in eine Spritzwasser- oder Regenwasserablaufrinne an Terassen, Balkonen oder dergleichen vorgesehen ist. Das Vorsehen der Schnittstelle zum Anschluss dieser Rostaufnahme ermöglicht es, diese in einfacher Weise, beispielsweise an die Bodenschwelle anzufügen beziehungsweise anzuclipsen. Eine Abdichtung ist dann nur noch in Form des Einbringens von Abdichtmaterial oder Kleber in die beziehungsweise an der Schnittstelle notwendig. Dies wird später noch beschrieben werden. Damit ist ein sicherer Ablauf von Regenwasser beziehungsweise Spritzwasser, welches von der Tür oder dem Fensterelement abtropft, in die Regenwasser- beziehungsweise Spritzwasserablaufrinne gewährleistet.

Die Schnittstelle ermöglicht dabei einen Anschluss einer Verlängerung in unterschiedlichen Breiten, die sich jeweils aus der Berechnung der notwendigen Dämmmaterialdicke und/oder - breite beziehungsweise Schicht ergeben. Jetzt ist es möglich, einen ordentlichen und sauberen Abschluss und insbesondere auch einen Abschluss zur Verfügung zu stellen, der Verformungen beziehungsweise Zerstörungen der Dämmmaterialschicht vermeidet und dabei weiterhin insbesondere einen barrierefreien Übergang von einem Innenbereich zu einem Außenbereich eines Gebäudes oder zwischen zwei Räumen zu schaffen. Eine solche Lösung könnte beispielsweise auch bei einer Tür eingesetzt werden, die einen Kühlraum beziehungsweise gekühlten oder klimatisieren Raum beispielsweise von einem normal temperierten Raum abtrennt. Auch hier sind regelmäßig höhere Dämmwerte für den Wärmeübergang zwischen Innen- und Außenbereich zu beachten. Die Erfindung eignet sich hierfür ebenfalls in hervorragender Weise.

Die Schnittstelle ermöglicht es, wie bereits weiter vorn erwähnt, auch, anstelle der Verlängerung in unterschiedlichen Breiten selbstverständlich auch eine Rostaufnahme in unterschiedlichen Breiten anzuschließen. Dabei wird man sich nach den Systembreiten der Hersteller solcher Spritzwasserbeziehungsweise Regenwasserablaufrinnen richten, da diese in der Regel an vorgefertigten Betonelemente vorgesehen sind. Selbstverständlich kann eine solche Rostaufnahme auch in eine Spritzwasser- oder Regenwasserablaufrinne eingefügt werden, die vor Ort sozusagen im monolithischen Verfahren oder gemauert hergestellt wurde. Der Anschluss erfolgt dabei an die bereits erwähnte Schnittstelle, die eine lösbar feste Verbindung ermöglicht. Somit ist auch ein späterer Austausch, im Falle von Beschädigungen beispielsweise, möglich.

Vorteilhafterweise schlägt die Erfindung in einer weiterbildung vor, dass an der Schnittstelle ein Adapter vorgesehen und/oder der Adapter an die Schnittstelle anschließbar ist. Davon umfasst ist auch eine Ausführungsform, bei der der Adapter die Schnittstelle bildet. Das heißt, dass in dieser Ausführungsform insgesamt drei technische Möglichkeiten beschrieben werden: zum einen, dass an der Schnittstelle, das heißt an der Bodenschwelle beziehungsweise an der Anschlussstelle der Verlängerung oder der Rostaufnahme zur Bodenschwelle, ein Adapter vorgesehen ist. Der Adapter kann dabei entweder an der Verlängerung beziehungsweise der Rostaufnahme vorgesehen und/oder angeformt sein; er kann nach der Erfindung ebenfalls an der Bodenschwelle vorgesehen und/oder angeformt sein. Des weiteren ist es möglich, einen Adapter als eigenständiges Verbindungsmittel auszubilden, welcher sozusagen als Zwischenstück die Bodenschwelle und die Verlängerung oder die Rostaufnahme lösbar fest miteinander verbindet. Damit ist die Bodenschwelle nach der Erfindung universell einsetzbar und insbesondere derart variabel, dass sich äußerst unterschiedliche Dämmmaterialbreiten mit einer Verlängerung entsprechend abdecken lassen. Dabei ist insbesondere weiterhin die Barrierefreiheit gewährleistet, da sowohl Adapter als auch Verlängerung oder Rostaufnahme so an die Bodenschwelle angeschlossen werden, dass ein Übergang entsteht, der keine Widerstände für darüberrollende Gegenstände, wie Rollstühle, Rollatoren oder Krankenbetten bietet.

Gemäß einer Weiterbildung der Erfindung und einer entsprechenden Variante der vorher beschriebenen Lösungen ist es möglich, dass die Verlängerung zumindest mit der in Einbaustellung der Bodenschwelle zugewandten Seite in den Adapter einsetz- beziehungsweise einschiebbar ist. Dies ist für den Fall gemeint, dass an der Verlängerung selbst kein Adapter angeordnet ist, so dass die jetzt beschriebene Lösung dazu geeignet ist, in einen Adapter, der an der Bodenschwelle direkt angeordnet ist, oder aber in einen Adapter, der als Zwischenstück beziehungsweise als eigenständiges Verbindungsmittel ausgebildet ist, eingesetzt zu werden.

Dazu weist der Adapter erfindungsgemäß auch eine vorzugsweise U-förmig ausgebildete Aufnahme auf. Die Aufnahme ist so gestaltet, dass die Verlängerung dort problemlos eingeschoben wird. Dabei entspricht die öffnung des U dann der Materialstärke der Verlängerung. Dabei wird ein geringes Spiel sicherlich eingehalten, aber derart, dass nach dem Einbau beziehungsweise nach der Befestigung der Bodenschwelle hier keine Bewegung mehr möglich ist. Gegebenenfalls kann auch eine Versiegelungsnaht mit Silikon am Ende des U vorgesehen werden, oder man fügt etwas Silikon oder Dichtungsmasse in das U ein, bevor man die Verlängerung einschiebt. Hier ist die Erfindung nicht auf eine bestimmte Ausgestaltung eingeschränkt, sondern umfasst mehrere der vorher beschriebenen Möglichkeiten.

Eine Bodenschwelle, wie vorher beschrieben, zeichnet sich entsprechend einer vorteilhaften Ausgestaltung dadurch aus, dass die Aufnahme durch einen oberen Schenkel und einen unteren Schenkel gebildet ist. Dabei ist es vorteilhafterweise so vorgesehen, dass der untere Schenkel kürzer als der obere Schenkel ist und in Richtung der Öffnung des U eine Verjüngung beziehungsweise Abschrägung aufweist. Demzufolge wird das Einschieben der Verlängerung in das U erheblich verbessert. So wird durch die Verjüngung beziehungsweise Abschrägung erreicht, dass man durch leichtes Ankanten der Verlängerung diese bequem in das U einschieben kann, auch wenn dieses sehr schmal ausgebildet ist, um das vorher beschriebene nicht gewünschte Klappern beziehungsweise Bewegen innerhalb der U-förmigen Aufnahme zu verhindern. Von Vorteil ist es weiterhin, wenn der obere Schenkel und der untere Schenkel durch einen Steg miteinander verbunden sind, um die U-förmige Aufnahme zu bilden beziehungsweise zu vervollständigen.

Dabei ist es weiter von Vorteil, wenn an dem oberen Schenkel der U-förmigen Aufnahme in Einbaurichtung zur Bodenschwelle zugewandt eine Nase angeformt beziehungsweise vorgesehen ist, die vorzugsweise eine zur Bodenschwelle am Anschluss korrespondierende Form besitzt, um einen ansatzlosen Übergang zu gewährleisten. Dies geschieht insbesondere deshalb, um auch an der Anschlusstelle der Verlängerung an der Bodenschwelle einen Absatz zu vermeiden. Dies gelingt durch das Vorsehen der beschriebenen Nase. An der Anschlussstelle zwischen Bodenschwelle und Adapter beziehungsweise Verlängerung mit Adapter wird entsprechend der Einbaurichtlinien der Anmelderin auch eine Dichtungsmasse eingefügt, um das Eindringen von Feuchtigkeit von Vornherein auszuschließen. Bereits die zueinander korrespondierende Form von Bodenschwelle und Adapter beziehungsweise Verlängerung am Anschluss der beiden zueinander, gewährleistet eine feuchtigkeitsabweisende Lösung. Das Einbringen von Dichtungsmasse komplettiert dieses Ergebnis lediglich.

Die Bodenschwelle ist weiterhin **dadurch gekennzeichnet, dass** es in einer vorteilhaften Variante vorgesehen ist, dass ausgehend vom Steg in Einbaustellung der Bodenschwelle zugewandt, abgewinkel eine Verbindung vorgesehen ist. Diese Verbindung ist insbesondere dazu geeignet, bestimmte Verbindungs- beziehungsweise Befestigungsmittel aufzunehmen, die eine einfache und schnelle Verbindung zwischen Adapter und Bodenschwelle beziehungsweise Verlängerung der Bodenschwelle ermöglichen. So ist ein weiterer Aspekt dadurch angegeben, dass das Verbindungselement in einem Winkel von ca. 90° an der Verbindung angeordnet ist, sodass gegebenenfalls bereits durch diese Ausgestaltung eine leistenartige Ausgestaltung entsteht, wodurch es möglich ist, diese "Leiste" in dazu korrespondierende Nuten in der Bodenschwelle beispielsweise eingreifen zu lassen.

Von Vorteil ist es dabei, wenn das Verbindungselement beidseitig vorzugsweise unterschiedlich geformte Enden aufweist, die im montierten Zustand in korrespondierend dazu an der Bodenschwelle vorgesehene Nuten eingreift. Damit ist ein sehr einfaches Verbinden von Adapter mit Bodenschwelle beziehungsweise von Verlängerung mit der Bodenschwelle ohne Weiteres möglich. Von Vorteil ist es weiter, wenn die zuvor beschriebene Variante sich dadurch auszeichnet, dass das Ende oder die Enden für eine Clipsverbindung ausgebildet ist/sind. Somit können beide Seiten für eine typische Clipsverbindung ausgebildet sein, die sich im Querschnitt gesehen durch eine noppenartige Ausgestaltung auszeichnen. Selbstverständlich ist es nach der Erfindung auch möglich, dass nur die zum Boden weisende Seite beziehungsweise die zur Bodenschwelle (also in Einbaustellung nach oben) weisende Seite eine solche Ausgestaltung aufweisen. Damit ist es möglich, die Verlängerung mit einer sehr bequemen Art und Weise der Verbindung, nämlich durch Clipsen, miteinander zu verbinden.

Um eine solche Clipsverbindung zu ermöglichen, ist in einer Ausgestaltung der Erfindung vorgesehen, an der Bodenschwelle, zumindest an der zur Schnittstelle weisenden Seite, eine Klammer vorzusehen, in die die Enden des Adapters im verbundenen Zustand von Bodenschwelle und Adapter eingreifen. Selbstverständlich ist auch eine andere Ausgestaltung als eine klammerartige Ausgestaltung von der Erfindung mit umfasst. Diese ist allerdings aufgrund der eleganten und materialsparenden Ausführung bevorzugt.

Erfindungsgemäß wurde auch gefunden, dass es von Vorteil ist, wenn das Ergänzungselement zur Verbindung mit der Bodenschwelle zum Anschluss an die Schnittstelle in Einbaurichtung von oben schräg beziehungsweise abgewinkelt mit dem Verbindungselement an die Nut anlegbar und durch Schwenken in Richtung des Bodens das Verbindungselement mit der Nut lösbar/fest verbindbar ist. Dabei wird insbesondere auf die weiter vorn beschriebene Clipsverbindung abgestellt, da die Bodenschwelle nach der Erfindung sich dadurch auszeichnet, dass wenn die Schnittstelle als Clipsverbindung ausgebildet ist, das Ergänzungselement nämlich, die Verlängerung beziehungsweise die Rostaufnahme schräg mit der äußeren Seite angelegt und mit dem Verbindungselement an die Schnittstelle angelegt wird. Durch Herunterdrücken, das heißt durch Schwenken in Richtung des Bodens wird dann die Clipsverbindung eingeclipst. Eine solche Verbindung ist insbesondere deshalb von Vorteil, weil sie nicht nur leicht herstellbar ist, sondern sie ist auch leicht wieder lösbar. Das heißt bei eventuellen Reparaturarbeiten an der Dämmmaterialschicht kann die Verlängerung problemlos wieder herausgehoben werden. Gleiches ist für die Rostaufnahme festzuhalten, die ebenfalls für Wartungs- und/oder Reparaturarbeiten wieder von der Bodenschwelle entfernt werden kann, ohne dass hier eine Materialzerstörung eintritt.

Die Erfindung zeichnet sich desweiteren dadurch aus, dass an der nach außen weisenden Seite der Verlängerung eine weitere Schnittstelle vorgesehen ist, an der entweder eine weitere Verlängerung als Verbreiterung, zum Beispiel als Überbückungsprofil ausgebildet oder aber die Rostaufnahme lösbar fest anschließbar ist. Damit ist es möglich, im Niedrigenergiehausbereich eine zusätzliche Dämmschicht vor der Bodenschwelle im Boden anzuordnen, diese mit einer Verlängerung entsprechend des Systems, wie beschrieben, abzudecken und dann eine Rostaufnahme anzuschließen, die das Spritz- beziehungsweise Regenwasser aufzunehmen vermag. Damit ist ein geschicktes System vorhanden, um auch im Niedrigenergiehausbau ansprechende Lösungen, insbesondere barrierefrei zur Verfügung zu stellen.

Die weitere Schnittstelle ist dabei insbesondere bevorzugt analog zur ersten Schnittstelle ausgebildet. Damit sind die einzelnen Elemente zur Verlängerung- beziehungsweise Komplettierung der Bodenschwelle universell untereinander austauschbar. Es ist klar, dass die vorher beschriebnen Vorteile des Einsatzes unterschiedlicher Breiten der Verlängerung beziehungsweise der Rostaufnahme auch bei dieser Ausführungsform Anwendung finden können.

Die Bodenschwelle der Anmelderin zeichnet sich bereits in vorhergehenden Lösungen des Standes der Technik ohne eine Anschlussmöglichkeit einer Verlängerung dadurch aus, dass sie zumindest eine Höhenverstell- beziehungsweise Höheneinstellvorrichtung aufweist. Die Erfindung schlägt nun in einer Weiterbildung vor, dass sowohl an der Bodenschwelle und insbesondere auch an der Verlängerung eine Höhenverstell- beziehungsweise Höheneinstellvorrichtung vorgesehen ist. Damit ist es jetzt möglich, sowohl die Bodenschwelle in ihrer Einstellung auf das gewünschte Fertigmaß vor dem Fertigstellen des Fußbodens einzustellen und dann mit dem Rahmen im Bauwerk zu fixieren, als auch die Verlängerung. Die Verlängerung wird insbesondere auf ein leichtes Gefälle, ausgehend von der Anschlussstelle an der Bodenschwelle, eingestellt werden, um auch hier ein Ablaufen von Regenwasser oder von Feuchtigkeit zu vermeiden.

Die Erfindung umfasst auch eine Lösung, bei der die Verlängerung mit üblichen Mitteln, beispielsweise durch eine Kreissäge mit einem Metallkreissägeblatt, auf die gewünschte Breite zugeschnitten wird. Dies kann millimetergenau erfolgen.

Um das Anordnen einer Verlängerung zu erleichtern, ist es nach der Erfindung vorgesehen, dass ein aus Streben gebildeter Aufnahmekanal zur Aufnahme der Höheneinstellvorrichtung vorgesehen ist. Diese ist vorzugsweise U-förmig mit einer Nut ausgebildet und kann daher problemlos beispielsweise eine entsprechend ausgebildete Mutter aufnehmen, die einen Gewindestift oder eine Schraube aufnimmt, die mit einer Kontermutter gegebenenfalls nach Einstellung noch gesichert werden kann. Von Vorteil ist es selbstverständlich, wenn diese Höheneinstellvorrichtung ebenfalls aus einem die Wärme schlecht leitenden Material, wie beispielsweise Kunststoff oder einem Kunststoffverbundmaterial gebildet ist.

Wie bereits erwähnt, ist die Bodenschwelle insbesondere dafür geeignet, um barrierefreie Übergänge zwischen dem Innen- und dem Außenbereich eines Gebäudes beziehungsweise zwischen zwei Räumen herzustellen.

Erfindungsgemäßt wurde auch gefunden, dass es von vorteil ist, wenn die Rostaufnahme U-förmig in Einbaustellung als nach oben offenes U ausgebildet ist. Damit wird sozusagen eine Ablaufrinne zusätzlich zur Verfügung gestellt, die den Rost aufnehmen kann. Dabei ist es selbstverständlich auch möglich, dass die Rostaufnahme nach unten hin zumindest abschnittsweise Öffnungen aufweist, durch die eintretende Feuchtigkeit beziehungsweise Wasser in die bauseits vorgesehene Ablaufrinne abgeführt werden kann. Wünscht man dies nicht um insbesondere die Durchfeuchtung des Bodens in diesem Bereich zu vermeiden, kann man selbstverständlich die Rostaufnahme geschlossen ausbilden und diese dann mit entsprechenden Abläufen beziehungsweise Leitungen ausstatten, die in einer Dränage oder in ein Abwassersystem eingeleitet werden können. Auch eine solch Ausgestaltung ist von der Erfindung mitumfasst.

Die Ausgestaltung der Rostaufnahme kann nach der Erfindung unterschiedlich sein. So kann sie zum einen als ein einziges Profilstück gezogen sein, welches die Verbindungsmittel zum Verbinden mit der Schnittstelle aufweist. Die Rostaufnahme kann allerdings auch aus Einzelelementen gebildet werden, die beispielsweise von einer Bodenplatte und zwei seitlichen Abschlusselementen gebildet ist. Dabei wird die Bodenplatte in die seitlichen Abschlusselemente eingefügt, derart, dass in den Abschluaselementen beispielsweise entsprechende Aufnahmen für die Bodenplatte vorhanden sind. Natürlich ist es nach der Erfindung auch vorgesehen, dass in die Rostaufnahme ein entsprechender Rost einlegbar ist. Diese Roste werden von unterschiedlichen Systemgebern bereits hergestellt und sind damit am Markt verfügbar. Die Rostaufnahme nach der Erfindung wird dementsprechend so gefertigt, dass die Roste dort problemlos und insbesondere ansatzfrei, das heißt barrierefrei, einfügbar sind.

Auch an der Rostaufnahme nach der Erfindung sind entsprechende Anschlussverbindungen vorgesehen, um wenigstens eine weitere Höhenverstelleinrichtung, vorzugsweise jedoch auch zwei oder mehrere Höhenverstelleinrichtungen anzuschließen. Über die Breite der Rostaufnahme können diese Höhenverstelleinrichtungen sowohl parallel zueinander als auch jeweils mit Versatz zueinander angeordnet sein. Dieser Versatz kann dabei so gewählt, dass ein Verkippen beziehungsweise Kippen der Rostaufnahme nicht mehr möglich ist.

Eine weitere Ausgestaltung der Erfindung zeichnet sich dadurch aus, dass zumindst das der Bodenschwelle oder der Verbreiterung zugewandte Abschlusselement selbst als Anschlussadapter ausgebildet ist. Dabei kann die Verbreiterung nach der Erfindung auch als Überbrückungsprofil ausgebildet sein. Dies ist eine bevorzugte Ausgestaltung, die insbesondere von der Anmelderin so angeboten wird. Der Anschussadapter kann nun anstelle einer fest an der Rostaufnahme vorgesehenen Anschlussverbindung eingesetzt werden, indem er zwei Aufgaben erfüllt, nämlich zum einen den Abschluss der Rastaufnahme und zum anderen die Verbindung mit der Anschlussmöglichkeit der Schnittstelle an der Bodenschwelle beziehungsweise an der Verbreiterung.

Wie bereits erwähnt ist an dem Anschlusselement beziehungsweise an dem als Anschlussadapter ausgebildeten Anschlusselement eine Aufnahme beziehungsweise ein Zwischenraum vorgesehen, der von zwei Schenkeln gebildet wird. In diesem Zwischenraum ist die Bodenplatte der Rostaufnahme einschiebbar, insbesondere befestigbar. Dazu kann beispielsweise der Zwischenraum leicht konisch ausgebildet sein, so dass man mit leichtem Druck die Bodenplatte befestigen kann. Man kann sie selbstverständlich auch Einkleben beziehungsweise Eindichten.

Von Vorteil ist es auch, wenn an dem als Anschlussadapter ausgebildeten Anschlusselement zu der oder den Schnittstellen korrespondierender Verbindungselemente vorgesehen sind, die insbesondere analog der an dem weiter vorn beschriebenen Adapter vorgesehenen Verbindungselemente ausgebildet sind. Damit wird die Möglichkeit geschaffen eine Systemvorhaltung vorzunehmen, wobei das System noch weiter hinten beschrieben werden wird.

Die Bodenschwelle nach der Erfindung zeichnet sich in einer Weiterbildung weiterhin dadurch aus, dass an dem in EinbauStellung nach außen weisenden Anschlusselement wenigstens eine Abwinklung als Auflage auf dem Boden und/oder wenigstens einen nach unten zur Spritzwasser- beziehungsweise Regenwasserablaufrinne weisenden Verlängerungsschenkel aufweist, der der Befestigung im beziehungsweise am Boden dient. Eine weitere Ausgestaltung der Erfindung schlägt einen Endwinkel vor, der als Endwinkel für die Spritzwasser- beziehungsweise Regenwasserablaufrinnenabdeckung vorgesehen ist.

Von vorteil ist es auch, wenn die Bodenschwelle wenigstens eine Magnetdichtung, zumindest als Teil einer Dichtungsanordnung mit weiteren Dichtungen aufweist, die den Zwischenraum zwischen dem unteren Flügelrahmen des Flügels und der Bodenschwelle im geschlossenen Zustand der Tür oder des Fensters abdichten. Selbstverständlich ist die erfindungsgemäße Bodenschwelle nicht auf das Vorhandensein einer Magnetdichtung eingeschränkt. vielmehr ist auch eine Ausgestaltung mit an den unteren Rahmenteilen des Fensterflügels oder des Türflügels angeordneten Dichtungskissen, Dichtungslippen oder dergleichen von der Erfindung mit umfasst.

Die Bodenschwelle das oder die Ergänzungselement(e), der Adapter sowie die Verlängerung und Rostaufnahme sind vorteilhafterweise aus Leichtmetall, bevorzugt aus Aluminium gebildet. Dabei ist zumindest in der Bodenschwelle wenigstens eine thermische Trennung vorzugsweise 2 bis 3 thermische Trennungen vorgesehen, um den Wärmedurchgang auch durch die Bodenschwelle zu behindern beziehungsweise zu verhindern.

Die Erfindung stellt auch ein Ergänzungselement zum Anschluß an eine Bodenschwelle wie vorher beschrieben vor. Dabei ist dieses Ergänzungselement als Verlängerung beziehungsweise als Überbrückungsprofil oder als Rostaufnahme ausgebildet. Beide Ergänzungselemente sind selbstverständlich in unterschiedlichen Breiten herstellbar und/oder entsprechend in der bauseitigen Vorbereitung in unterschiedliche Breiten anpassbar ausgebildet.

Die Erfindung stellt auch ein Verbreiterung- und/oder Dämmsystem zur verfügung mit wenigstens einer Bodenschwelle einer Rostaufnahme und einer Verlängerung, wie vorher beschrieben, umfassend wenigstens zwei unterhalb der Bodenschwelle und der Verlängerung vorgesehene Dämmmaterialschichten, insbesondere für Fenster- und Türelemente eines Niedrigenergiegebäudes, wobei das Dämmsystem den Bereich im Boden zwischen einem Fenster- beziehungsweise Türelement zum Außenbereich hin abdichtet und aus wenigstens je einer Höheneinstell- beziehungsweise - verstelleinrichtung an Bodenschwelle und Verlängerung. Damit wird insgesamt ein sehr universelles System zur Verfügung gestellt, das den kritischen Bereich des Anschlusses des Gebäudes an einer Tür oder an einer Fenstertür jetzt dämmungstechnisch besser abschließt, als im Stand der Technik bekannt.

Die Erfindung stellt auch ein Verbreiterungs- und/oder Dämmsystem zur Verfügung, welches als modulares System ausgebildet ist. Dieses modulare System besteht aus wenigstens einer Bodenschwelle, wenigstens einer Verlängerung beziehungsweise einem Überbrückungsprofil, einer Rostaufnahme, wobei Verlängerung und Rostaufnahme als Ergänzungselemente für die Bodenschwelle vorgesehen sind. Desweiteren umfasst das Verbreiterungs- und/oder Dämmsystem wenigstens eine Höhenverstelleinrichtung, bevorzugt je eine Höhenverstelleinrichtung an einem der Ergänzungselemente, wenigstens einen Adapter beziehungsweise ein als Anschlussadapter ausgebildeten Abschlusselement sowie wenigstens eine insbesondere vorgefertigte Unterbaudämmung mit eingeformten Aufnahmen für die Höhenverstelleinrichtung. Ein solches Verbreiterungs- und/oder Dämmsystem erlaubt es, unterschiedlichste Anforderung, die bauseits gestellt werden zu erfüllen. Dies wird in den Ausführungsbeispielen noch weiter verdeutlicht.

In der Zeichnung ist die Erfindung insbesondere in einem Ausführungebeispiel schematisch dargestellt.

Es zeigen:
- Fig. 1a und 1b: Seitenansichten einer ersten Ausführungsform der erfindungsgemäßen Bodenschwelle,
- Fig. 1c: Seitenansicht einer weiteren Ausführungsform der erfindungsgemäßen Bodenschwelle,
- Fig. 2a und 2b: Seitenansicht einer Bodenschwelle mit Verlängerung und Anschlussadapter nach der Erfindung,
- Fig. 3: Seitenansicht einer Ausgestaltung mit Verlängerung und Rostaufnahme,
- Fig.4a - 4c: Ausführungsform der erfindungsgemäßen Bodenschwelle mit angeschlossener Rostaufnahme,
- Fig. 4d - 4e: Draufsicht und Seitenansicht der Rostaufnahme nach der Erfindung,
- Fig. 5a und 5b: weitere Varianten der Rostaufnahme nach der Erfindung.

In den Figuren sind gleiche oder einander entsprechende Elemente jeweils mit den gleichen Bezugszeichen bezeichnet und werden daher, sofern nicht zweckmäßig, nicht erneut beschrieben.

Die Fig. 1a und 1b zeigen eine erste Ausführungsform der erfindungsgemäßen Bodenschwelle 1. In Fig. 1a ist dabei die Bodenschwelle 1 im Einbauzustand mit Verlängerung 30 als Ergänzungselement 3 und entsprechenden Dämmschichten 6, 7, 8, 10 dargestellt. Oberhalb der Bodenschwelle 1 ist der Flügel 11 eines Fenster- oder Türelementes dargestellt. Dabei handelt es sich lediglich um den unteren Flügelrahmen, der im Zusammenwirken mit einer Dichtungsanordnung 12, bestehend aus einer Schleifdichtung 13, zwei Magnetdichtungen 12/1, 12/2 sowie einer zusätzlichen inneren Abdichtung 14, den Zwischenraum zwischen dem unteren Flügelrahmen und der Bodenschwelle 1 abdichtet. Unterhalb der Bodenschwelle 1 sind hierbei mehrere Dämmschichten 7, 10 bezeichnet. Direkt unter der Bodenschwelle 1 befindet sich die Dämmschicht 7. Diese kann beispielsweise als vorgefertigte Unterbaudämmung nach dem System des Anmelders, beschrieben in einer früheren Anmeldung, ausgebildet sein. Dem Innenbereich II zugewandt ist unterhalb einer Estrichschicht 9 eine weitere Dämmschicht 8 vorgesehen. Am Abschluss der Bodenschwelle 1 zum Innenbereich II hin, befindet sich eine weitere durchgehende Dämmschicht 10. Die Höhenverstell- beziehungsweise -einstellvorrichtung 4, mittels derer die Bodenschwelle 1 in ihrer endgültigen Höhe fixiert werden kann, bevor sie mit dem Blendrahmen gemeinsam im Gebäude fixiert wird, ist hier als Einstellschraube mit einer in einer Nut geführten Mutter dargestellt. Eine Kontermutter dient dazu, die einmal eingestellte Höhe zu fixieren.

In Richtung des Außenbereiches I befindet sich unterhalb der Verlängerung 30 die zusätzliche Dämmschicht 6, die insbesondere für Gebäude im Niedrigenergiebereich notwendig ist. Um die Verlängerung 30 an die Bodenschwelle 1 anschließen zu können, ist erfindungsgemäß eine Schnittstelle A vorgesehen. An der Schnittstelle A ist in der gezeigten Variante gemäß Fig. 1a und 1b ein Adapter 2 vorgesehen. Der Adapter 2 ist einmal an die Bodenschwelle 1 anschließbar und hat zum Anderen auf der zur Verlängerung 30 zugewandten Seite eine U-förmige Aufnahme 20. Die U-förmige Aufnahme 20 wird gebildet von einem oberen Schenkel 22, einem unteren Schenkel 21 sowie einem Steg 26. Die Verlängerung 30 ist dabei in die U-förmige Aufnahme 20 einschiebbar. Auf der zur Bodenschwelle 1 zugewandten Seite hat der Adapter 2 ausgehend von dem Steg 26 eine Verbindung 23, die an ihrem der Bodenschwelle 1 gewandten Ende ein leistenartig oder im Schnitt gesehen stiftartig beziehungsweise bolzenartig ausgebildetes Verbindungselement 24 trägt. Das Verbindungselement 24 ist dabei in einem Winkel von ca. 90° an der Verbindung 23 angeordnet. Beidseitig, das heißt in Richtung zur Bodenschwelle 1 nach oben weisend beziehungsweise zum Boden nach unten weisend, sind unterschiedlich geformte Enden 24/1, 24/2 vorgesehen, die im montierten Zustand in korrespondierend dazu an der Bodenschwelle 1 vorgesehenen Nuten eingreifen. Die Bodenschwelle 1 weist dazu, wie ersichtlich, eine Klammer 15 auf, in die die Enden 24/1, 24/2 des Adapters 2 im verbundenen Zustand von Bodenschwelle 1 und Adapter 2 in dort vorhandene, nicht näher bezeichnete Rillen eingreifen. Die Klammer 15 ist dabei ebenfalls bevorzugt über die gesamte Breite der Bodenschwelle 1 angeformt. An der Schnittstelle A beziehungsweise an der Verbindung des Adapters 2 mit der Bodenschwelle 1 ist eine Dichtungsmasse B eingebracht. Dabei kann es sich um üblicherweise verwendete Dichtungsmassen zur Abdichtung in Bauwerken, wie beispielsweise Silikon oder dergleichen, handeln. Auch in die als Nut ausgebildete Aufnahme 20 des Adapters 2 ist erfindungsgemäß vorgesehen eine Dichtungsmasse einzubringen, um ein Eindringen von Feuchtigkeit zu verhindern.

Der Adapter 2 hat an seiner zur Bodenschwelle 1 zugewandten Seite eine Nase 25 angeformt, die eine zur Bodenschwelle 1 am Anschluss korrespondierende Form besitzt, um einen ansatzlosen Übergang zu gewährleisten. Des Weiteren besitzt der Adapter 2 an seiner zur Verlängerung 30 weisenden Seite eine Abschrägung, die ebenfalls einen nahezu ansatzlosen Übergang zur Verlängerung im Einbauzustand gewährleisten. Vorteilhafterweise hat die Verlängerung 30 ebenfalls eine Höhenverstell- beziehungsweise - einstellvorrichtung 5. Diese dient dazu, das Ende der Verlängerung 30 im bestimmungsgemäßen Einbauzustand zu fixieren und abzustützen. Dadurch kann beispielsweise die zusätzliche Dämmschicht 6 nicht mehr verformt werden, da durch die Höheneinstell- beziehungsweise -verstelleinrichtung 5 solche Lasten abgefangen werden können. Bevorzugterweise sind selbstverständlich die Höheneinstellvorrichtungen 4 und 5 aus einem die Wärme schlecht leitenden Material gebildet.

In der Fig. 1b ist die Verlängerung 30 in etwas größerer Darstellung gezeigt. Dabei wird ersichtlich, dass zur Aufnahme der Höhenverstell- beziehungsweise -einstellvorrichtung 5 ein durch Streben 33, 34 gebildeter Aufnahmekanal 500 vorgesehen ist.

Dieser hat eine nutartige Ausnehmung, sodass dort beispielsweise, wie in Fig. 1a ersichtlich, eine Mutter eingeschoben werden kann, wodurch die Schraube der Höheneinstelleinrichtung 5 dann entsprechend eingestellt werden kann. Unterhalb kann dann mit einer Kontermutter wie üblich gesichert werden. Die Erfindung sieht zur Anpassung an unterschiedliche Breiten der Verlängerung vor, dass diese in ausreichender Breite zur Verfügung gestellt werden und die Verlängerungen 30 mittels normaler mechanischer Bearbeitung, wie Sägen, auf die gewünschte Breite einstellbar sind.

In Fig. 1c ist eine Ausführungsform der erfindungsgemäßen Bodenschwelle 1 gezeigt, bei der an der Verlängerung 30 der Adapter 2 bereits angeformt ist. Dieser Adapter 2 greift in in der Bodenschwelle 1 vorgesehene Vertiefungen ein, die beispielsweise in Art einer Clipsverbindung ausgebildet sind. Zwischen der Bodenschwelle 1 und der Verlängerung 30 ist, wie in den vorher bereits beschriebenen Ausführungsformen, eine Dichtungsmasse B, beispielsweise Silikon, eingebracht. Die in Fig. 1c gezeigte Bodenschwelle 1 ist hier für eine Ausführungform einer Hebe-/ Schiebetür vorgesehen, die als Dichtungsanordnung 12 hier, sogenannte Dichtungkissen, aufweist. Unterhalb der Bodenschwelle 1 sind hier beispielsweise Verbreiterungsprofile 7/1, 7/2 angeclipst, die aufgrund ihrer Hohlräume ebenfalls ein Dämmschicht darstellen. Des Weiteren ist unterhalb der Bodenschwelle 1 auch eine Dämmmaterialschicht 7 vorgesehen. Alle weiteren Bezugszeichen wurden bereits vorgestellt und werden in gleicher Weise wieder verwendet. Auf eine erneute Vorstellung wird daher verzichtet.

Die Fig. 2a und 2b zeigen in Seitenansicht eine Bodenschwelle mit Verlängerung und Anschlussadapter nach der Erfindung. Die Verlängerung trägt das Bezugszeichen 30. Diese ist mit einem Adapter 2 an der Bodenschwelle 1 angeclipst. Die Verlängerung 30 hat an der nach Außen gewandten Seite ebenfalls eine Schnittstelle C, die hier beispielsweise gebildet wird von einer Aufnahmenut 1/3 sowie an dem Abschlusselement 50, welches hier als Anschlussadapter ausgebildet ist, vorgesehene Verbindungsmittelt, nämlich einer Strebe 53, die das Verbindungselement 54 mit den beiden Enden 54/1 und 54/2 trägt. Diese greifen in die Aufnahmenut 1/3 beziehungsweise in dort vorgesehene Nuten, die nicht näher bezeichnet wurden, ein. Das Abschlusselement 50 hat zwei Schenkel 51 und 52, die die Bodenplatte 43 der Rostaufnahme 40 aufnehmen. Diese ist nur abschnitten dargestellt. In der Fig. 2b ist in einer Detailansicht ein Teil der Verlängerung 30 gezeigt, an der Aufnahmenut 1/3 ist hier ein Abschlusselement 50 gezeigt, welches beispielsweise als geradlinig nach unten weisender Schenkel ausgebildet ist, um beispielsweise in eine Rinnenaufnahme hineinzuragen. Der Rost würde dann in die Regenwasserablaufrinne eingelegt werden.

Die Fig. 3 zeigt eine Ausgestaltung der erfindungsgemäßen Bodenschwelle mit einer Verlängerung 30 als Ergänzungselement 3 und einer Rostaufnahme 40 als Ergänzungselement 3. In die Rostaufnahme 40 ist dabei ein Rost 46 eingelegt. Die Schnittstelle an der Verlängerung 30 trägt wieder das Bezugszeichen C. Auch an dieser Schnittstelle kann selbstverständlich eine Dichtungsmasse B eingebracht werden. Dies ist allerdings hier nicht gezeigt. Unterhalb der Verlängerung 30 ist eine nicht näher bezeichnete weitere Dämmschicht gezeigt. Durch diese Dämmschicht hindurch geht die Entwässerungsleitung, die gegebenenfalls eintretendes Schwitz- und/oder Regenwasser aus der Dichtungsanordnung der Bodenschwelle ableitet. Dies kann, wie ersichtlich, in die ebenfalls nicht näher bezeichnete Regenwasserablaufrinne geführt werden.

Die Fig. 4a bis 4e zeigen weitere Ausführungsbeispiele der erfindungsgemäßen Bodenschwelle mit unterschiedlichen Kombinationsmöglichkeiten. So ist in dieser Ausgestaltung an der erfindungsgemäßen Bodenschwelle und der Schnittstelle A eine Rostaufnahme 40 angeordnet, die den Rost 46 aufnimmt. Wie ersichtlich, sind auch hier Höheneinstell- beziehungsweise -verstellvorrichtungen 4/1, 5/1 vorgesehen, die die Rostaufnahme sicher und verwackelungsfrei tragen. In den Fig. 4b und 4c wird ersichtlich, wie die Rostaufnahme 40 nach der Erfindung an der Schnittstelle A beispielsweise befestigt wird. Dazu wird die Rostaufnahme 40 leicht im Winkel angestellt und dann an die Nut 1/2 eingerührt. Nach dem Einrasten des oberen Verbindungselementes 54/2 kann dann die Rostaufnahme 40 in die waagerechte Stellung verschwenkt werden. Dadurch rastet auch das untere Verbindungselement 54/1 in die Nut 1/2 beziehungsweise die dort vorhandenen Ausnehmungen beziehungsweise Rillen ein und bildet dadurch eine lösbar feste Verbindung. Dies ist das Prinzip einer Clipverbindung und hat den Vorteil, dass man neben einer Ausgestaltung derart, dass eine leichte Verbindungsmöglichkeit geschaffen ist, auch eine Möglichkeit vorhanden ist, die Rostaufnahme recht einfach wieder von der Bodenschwelle zu lösen, beispielsweise zu Reparaturzwecken. Auch an dem Abschlusselement 50 ist eine Nase 50/1 angeformt, die, wie ersichtlich, im verbundenen Zustand einen ansatzlosen Übergang zur Bodenschwelle ermöglicht. Ist dann das Rost eingelegt, wird ein barrierefreier Übergang, wie generell von der Anmelderin produziert, erhalten. An der Rostaufnahme 40 sind weitere Höhenverstelleinrichtungen 4/1 und 5/1 angeordnet, die in dazu vorhandene Anschlussmöglichkeiten 44, 45 eingreifen. Den äußeren Abschluss bildet das Abschlusselement 55.

In den Fig. 4d und 4e ist in einer Draufsicht und in einer Seitenansicht die Rostaufnahme nach der Erfindung gezeigt. Hierbei sind bereits alle Bezugszeichen vorgestellt worden, sodass auch hier auf eine erneute Vorstellung verzichtet werden kann. In Fig. 4e ist links noch ein Endwinkel 56 gezeigt, der für die Spritzwasser- beziehungsweise Regenwasserablaufrinnen-Abdeckung vorgesehen ist. Dieser Endwinkel kann gemeinsam mit der Rostaufnahme 40 oder aber auch unabhängig davon als Endwinkel eingesetzt werden.

Die Fig. 5a und 5b zeigen eine weitere Ausführungsform von Details zu der Rostaufnahme. In der Fig. 5a ist hierbei an dem äußeren Abschlusselement 55 eine Abwinklung 55/1 als Auflage auf dem Boden gezeigt. Diese dient dem sicheren und ebenfalls barrierefreien Übergang zum Boden, beispielsweise zu einer Terrasse oder einem Balkon. In der Fig. 5b ist an dem äußeren Abschlusselement 55 ein Verlängerungsschenkel 55/2 gezeigt, der der Befestigung im beziehungsweis am Boden dient. Dazu kann beispielsweise eine Bohrung vorgesehen beziehungsweis eingebracht werden, in die dann entsprechende Verbindungsmittel in den Boden eingebracht werden können. Vorteilhafterweise geschieht das dadurch, dass man beispielsweise Durchsteckdübel verwendet und dann eine Schraube eindreht.

Die jetzt mit der Anmeldung und später eingereichten Ansprüche sind Versuche zur Formulierung ohne Präjudiz für die Erzielung weitergehenden Schutzes.

Sollte sich hier bei näherer Prüfung, insbesondere auch des einschlägigen Standes der Technik, ergeben, dass das eine oder andere Merkmal für das Ziel der Erfindung zwar günstig, nicht aber entscheidend wichtig ist, so wird selbstverständlich schon jetzt eine Formulierung angestrebt, die ein solches Merkmal, insbesondere im Hauptanspruch, nicht mehr aufweist.

Es ist weiter zu beachten, dass die in den verschiedenen Ausführungsformen beschriebenen und in den Figuren gezeigten Ausgestaltungen und Varianten der Erfindung beliebig untereinander kombinierbar sind. Dabei sind einzelne oder mehrere Merkmale beliebig gegeneinander austauschbar. Diese Merkmalskombinationen sind ebenso mit offenbart.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wurden, können im Laufe des Verfahrens als von erfindungswesentlicher Bedeutung, zum Beispiel zur Abgrenzung vom Stand der Technik beansprucht werden.

Merkmale, die nur in der Beschreibung offenbart wurden, oder auch Einzelmerkmale aus Ansprüchen, die eine Mehrzahl von Merkmalen umfassen, können jederzeit zur Abgrenzung vom Stande der Technik in den ersten Anspruch übernommen werden, und zwar auch dann, wenn solche Merkmale im Zusammenhang mit anderen Merkmalen erwähnt wurden beziehungsweise im Zusammenhang mit anderen Merkmalen besonders günstige Ergebnisse erreichen.

## Patentansprüche

1. Bodenschwelle für ein Fenster oder eine Tür, wobei die Bodenschwelle einen Innenbereich eines Gebäudes von einem Außenbereich oder zwei Räume voneinander trennt und die Bodenschwelle den Zwischenraum zwischen der Unterkante des Flügels des Fensters oder der Tür und der Bodenschwelle im geschlossenen Zustand des Fensters oder der Tür im Zusammenwirken mit wenigstens einer Dichtung bzw. Dichtungsanordnung abdichtet, **dadurch gekennzeichnet, dass** an der Bodenschwelle (1), zumindest zum Außenbereich (I) zugewandt, wenigstens eine erste Schnittstelle (A) zum Anschluss wenigstens eines Ergänzungselementes (3) vorgesehen ist.

2. Bodenschwelle nach Anspruch 1, **dadurch gekennzeichnet, dass** an der Schnittstelle (A) ein Adapter (2) vorgesehen und/oder der Adapter (2) an die Schnittstelle (A) anschließbar ist und/oder als Ergänzungselement (3) eine Verlängerung (30) zur Vergrößerung der Gesamtbreite der Bodenschwelle und/oder eine Rostaufnahme (40), zum Beispiel als Einlage in eine Spritzwasser- oder Regenwasserablaufrinne an Terrassen, Balkonen oder dergleichen, vorgesehen ist und/oder der Adapter (2) an dem Ergänzungselement (3) vorgesehen und/oder angeformt ist.

3. Bodenschwelle nach einem oder mehreren der vorhergehenden Ansprüche, **dadurch gekennzeichnet, dass** der Adapter (2) an der Bodenschwelle (1) vorgesehen und/oder angeformt ist und/oder der Adapter (2) als eigenständiges Verbindungsmittel ausgebildet ist, das die Bodenschwelle (1) und das Ergänzungselement (3) lösbar/fest miteinander verbindet und/oder das Ergänzungselement (3) zumindest mit der in Einbaustellung der Bodenschwelle (1) zugewandten Seite in den Adapter (2) einsetz- bzw. einschiebbar ist.

4. Bodenschwelle nach einem oder mehreren der vorhergehenden Ansprüche, **dadurch gekennzeichnet, dass** der Adapter (2) für das Einsetzen bzw. Einschieben des Ergänzungselementes (3) eine vorzugsweise U-förmig ausgebildete Aufnahme (20) aufweist und/oder die Aufnahme (20) durch einen oberen Schenkel (22) und einen unteren Schenkel (21) gebildet ist und/oder der untere Schenkel (21) kürzer als der obere Schenkel (22) ist und in Richtung der Öffnung des U eine Verjüngung bzw. Abschrägung aufweist und/oder oberer Schenkel (22) und unterer Schenkel (21) durch einen Steg (26) miteinander verbunden sind, um die U-förmige Aufnahme (20) zu bilden.

5. Bodenschwelle nach einem oder mehreren der vorhergehenden Ansprüche, **dadurch gekennzeichnet, dass** an dem oberen Schenkel (22) in Einbaurichtung zur Bodenschwelle (1) zugewandt eine Nase (25) angeformt bzw. vorgesehen ist, die vorzugsweise eine zur Bodenschwelle (1) am Anschluss korrespondierende Form besitzt, um einen ansatzlosen Übergang zu gewährleisten und/oder ausgehend vom Steg (26), in Einbaustellung der Bodenschwelle (1) zugewandt, abgewinkelt eine Verbindung (23) vorgesehen ist und/oder an dem der Bodenschwelle (1) zugewandten Ende der Verbindung (23) ein leistenartig oder im Schnitt gesehen stiftartig oder bolzenartig ausgebildetes Verbindungselement (24) vorgesehen ist und/oder das Verbindungselement (24) in einem Winkel von ca. 90° an der Verbindung (23) angeordnet ist.

6. Bodenschwelle nach einem oder mehreren der vorhergehenden Ansprüche, **dadurch gekennzeichnet, dass** das Verbindungselement (24) beidseitig vorzugsweise unterschiedlich geformte Enden (24/1, 24/2) aufweist, die im montierten Zustand in korrespondierend dazu an der Bodenschwelle (1) vorgesehene Nuten (1/1, 1/2) eingreift und/oder zumindest das oder die Enden (24/1, 24/2) für eine Clipsverbindung ausgebildet ist/sind und/oder an der Bodenschwelle (1) zumindest an der zur Schnittstelle (A) weisenden Seite eine Klammer (15) vorgesehen ist, in die die Enden (24/1, 24,/2) des Adapters (2) im verbundene Zustand von Bodenschwelle (1) und Adapter (2) eingreifen.

7. Bodenschwelle nach einem oder mehreren der vorhergehenden Ansprüche, **dadurch gekennzeichnet, dass** das Ergänzungselement (3) zur Verbindung mit der Bodenschwelle (1) beziehungsweise zum Anschluss an die Schnittstelle (A) in Einbaurichtung von oben gesehen schräg beziehungsweise abgewinkelt, mit dem Verbindungselement (24) an die Nut (1/2) anlegbar und durch Schwenken in Richtung des Bodens das Verbindungselement (24) mit der Nut (1/2) lösbar/fest verbindbar ist, insbesondere einclipsbar ist.

8. Bodenschwelle nach einem oder mehreren der vorhergehenden Ansprüche, **dadurch gekennzeichnet, dass** an der nach außen weisenden Seite der Verbreiterung (30) eine weitere Schnittstelle (C) vorgesehen ist, an der entweder eine weitere Verbreiterung (30) zum Beispiel als Überbrükkungsprofil oder die Rostaufnahme (40) lösbar/fest anschließbar ist und/oder die weitere Schnittstelle (C), insbesondere bevorzugt analog der ersten Schnittstelle (A) ausgebildet ist zumindest an der Bodenschwelle (1), vorzugsweise auch an dem Ergänzungselement (3) eine Höhenverstell- bzw. Höheneinstellvorrichtung (4, 5) vorgesehen ist.

9. Bodenschwelle nach einem oder mehreren der vorhergehenden Ansprüche, **dadurch gekennzeichnet, dass** an dem Ergänzungselement (3) ein aus Streben (33, 34) gebildeter Aufnahmekanal (500) zur Aufnahme der Höheneinstellvorrichtung (5) vorgesehen ist und/oder die Bodenschwelle (1), insbesondere auch mit wenigstens einem Ergänzungselement (3), für barrierefreie Übergänge zwischen dem Innen- und dem Außenbereich eines Gebäudes bzw. zwischen zwei Räumen ausgebildet ist und/oder die Rostaufnahme (40) U-förmig in Einbaustellung als nach oben offenes U ausgebildet ist und/oder die Rostaufnahme (40) von einer Bodenplatte (43) und zwei seitlichen Abschlusselementen (50, 55) gebildet ist und/oder in die Rostaufnahme (40) ein Rost (46) einlegbar ist.

10. Bodenschwelle nach einem oder mehreren der vorhergehenden Ansprüche, **dadurch gekennzeichnet, dass** an der Rostaufnahme (40) wenigstens eine Anschlussverbindung (44, 45) vorgesehen ist, um weitere Höhenverstelleinrichtungen (4/1, 5/1) anzuschließen und/oder zumindest das der Bodenschwelle (1) oder der vorzugsweise als Überbrückungsprofil ausgebildeten Verbreiterung (3) zugewandte Abschlusselement (50) als Anschlussadapter ausgebildet ist und/oder an dem als Anschlussadapter ausgebildeten Anschlusselement (50) zwei Schenkel (51, 52) vorgesehen sind, die einen Zwischenraum (56) bilden, in den die Bodenplatte (43) einschiebbar, insbesondere befestigbar, ist.

11. Bodenschwelle nach einem oder mehreren der vorhergehenden Ansprüche, **dadurch gekennzeichnet, dass** an dem als Anschlussadapter ausgebildeten Anschlusselement (50) zu der oder den Schnittstellen (A, C) korrespondierende Verbindungselemente (53, 54, 54/1, 54/2) vorgesehen sind, die insbesondere analog der an dem Adapter (2) vorgesehenen Verbindungselemente (24, 24/1, 24/2) ausgebildet sind und/oder an dem in Einbaustellung nach außen weisenden Anschlusselement (55) wenigstens eine Abwinklung (55/1) als Auflage auf dem Boden und/oder wenigstens einen nach unten zur Spritzwasser- beziehungsweise Regenwasserablaufrinne weisenden Verlängerungsschenkel (55/2) aufweist, der der Befestigung im beziehungsweise am Boden dient und/oder ein Endwinkel (56) für die Spritzwasserbeziehungsweise Regenwasserablaufrinne-Abdeckung vorgesehen ist.

12. Bodenschwelle nach einem oder mehreren der vorhergehenden Ansprüche, **dadurch gekennzeichnet, dass** die Bodenschwelle (1) wenigstens eine Magnetdichtung (12/1, 12/2) zumindest als Teil einer Dichtungsanordnung (12) mit weiteren Dichtungen, wie zum Beispiel einer Schleifdichtung (13) und einer inneren Abdichtung (14) aufweist, die den Zwischenraum zwischen dem unterem Flügelrahmen des Flügels (11) und der Bodenschwelle (1) im geschlossenen Zustand der Tür oder des Fensters abdichten und/oder Bodenschwelle (1), Adapter (2) und das oder die Ergänzungselemente (3) aus Leichtmetall, bevorzugt aus Aluminium gebildet sind.

13. Ergänzungselement zum Anschlues an eine Bodenschwelle nach einem der vorhergehenden Ansprüche 1 bis 12, ausgebildet als Verbreiterung (30) beziehungsweise als Überbrückungsprofil oder als Rostaufnahme (40).

14. Verbreiterungs- und/oder Dämmsystem mit wenigstens einer Bodenschwelle (1) und wenigstens einem Ergänzungselement (3) als Verbreiterung und/oder als Rostaufnahme (40) nach einem oder mehreren der vorhergehenden Ansprüche, umfassend wenigstens zwei unterhalb der Bodenschwelle (1) und der Verlängerung (3) vorgesehenen Dämmmaterialschichten (6, 7), insbesondere für Fenster- und Türelemente eines Niedrigenergiegebäudes, wobei das Dämmsystem den Bereich im Boden zwischen einem Fenster- bzw. Türelement zum Außenbereich hin abdichtet und wenigstens je eine Höheneinstell- bzw. -verstelleinrichtung (4, 5) an Bodenschwelle (1) und Verlängerung (3) umfasst.

15. Verbreiterungs-, Überbrückungs- und/oder Dämmsystem, ausgebildet als modulares System, bestehend aus wenigstens einer Bodenschwelle (1), wenigstens einer Verbreiterung (30) beziehungsweise einem Überbrückungsprofil, einer Rostaufnahme (40) nach einem oder mehreren der vorhergehenden Ansprüche 1 bis 12, wenigstens einer Höhenverstelleinrichtung (4, 5), wenigstens einem Adapter (2), wenigstens einen als Anschlussadapter ausgebildeten Abschlusselement (50) und wenigstens einer insbesondere vorgefertigten Unterbaudämmung mit eingeformter Aufnahme für die Höhenverstelleinrichtung.
